# EUROPÄISCHE PATENTSCHRIFT

(11) **EP 1 384 291 B1**
(45) Veröffentlichungstag und Bekanntmachung des Hinweises auf die Patenterteilung: **18.08.2004**
(21) Anmeldenummer: 02724134.8
(22) Anmeldetag: 15.04.2002
(51) Int. Cl.: H01R 13/646

(54) **EINRICHTUNG ZUM ANSCHLIESSEN VON KOAXIALLEITERN AN EINEM STECKVERBINDER**
DEVICE FOR CONNECTING COAXIAL CONDUCTORS TO A PLUG-IN CONNECTOR
DISPOSITIF POUR RACCORDER DES CONDUCTEURS COAXIAUX A UN CONNECTEUR ENFICHABLE

(30) Priorität: 04.05.2001 DE 10121762
(43) Veröffentlichungstag der Anmeldung: 28.01.2004
(73) Patentinhaber: SIEMENS AKTIENGESELLSCHAFT, 80333 München (DE)
(72) Erfinder: FEUERREITER, Franz, 83646 Bad Tölz (DE); SCHRÖCKER, Anton, 81241 München (DE)
(86) Internationale Anmeldenummer: PCT/DE2002/001401
(87) Internationale Veröffentlichungsnummer: WO 2002/091527

(56) Entgegenhaltungen:
- EP-A- 0 290 353
- EP-A- 0 536 849
- US-A- 5 267 878
- US-A- 5 474 476

## Beschreibung

Die Erfindung bezieht sich auf einen Steckverbinder zum Anschließen von Koaxialleitern, wobei Schirmmäntel der Koaxialleiter mit umgreifenden an Masse liegenden Crimpkontakten des Steckverbinders verbindbar sind.

Eine derartige Einrichtung ist zum Beispiel durch die EP 0 793 296 A2 bekannt geworden. Danach weist ein Mehrfachsteckverbinder einen Massekontakt auf, der mit rückseitigen Crimplappen versehen ist, in die die Endabschnitte von Koaxialleitern mit den freigelegten Schirmmänteln einlegbar sind. Der Steckverbinder ist ferner mit einem geerdeten Schirmgehäuse versehen.

Ferner zeigt die WO 9312561 A1 einen Steckverbinder für Koaxialleiter mit in einem Endabschnitt freigelegten Schirmmänteln. Der Steckverbinder weist rückseitig ein leitendes Formstück mit im Querschnitt teilkreisförmigen Längsnuten zur Aufnahme jeweils eines der freigelegten Endabschnitte der Koaxialleiter auf. Diese können alternativ mit einem Kabelbinder oder mittels zweier starrer, miteinander zu verschraubender Gehäuseteile (140, 142) mit daran ausgebildeten weiteren Gehäuseteilen (150, 152) festgelegt wird

Ferner ist in der EP 0902502 A1 (Fig. 3, 7) ein Steckverbinder zum Anschluss eines Koaxialleiters mit einem Schirmmantel offenbart. Der Steckverbinder weist im Bereich der Kabelzuführung eine Quetschhülse (62) auf, die mit dem Schirmgehäuse (60) fest verbunden ist. In die Quetschhülse ist ein metallisches Formstück einsetzbar, das zusammen mit dieser einen Crimpkontakt bildet. Der Schirmmantel des Koaxialkabels ist jedoch nicht freigelegt.

Der Erfindung liegt die Aufgabe zugrunde, die Kontaktierung der Schirmmäntel zu vereinfachen und die Schirmwirkung zu verbessern.

Diese Aufgabe wird durch die Erfindung gemäß Anspruch 1 gelöst. Das Formstück ist so ausgebildet, dass es die einzelnen Endabschnitte weitgehend umschließt, so dass es zu einem großflächigen Kontakt mit dem Formstück kommt. Die längsseitige Nutöffnung kann so schmal gehalten werden, dass beim Zusammendrücken der Quetschhülse der Schirmmantel zwar gut kontaktiert wird, jedoch gegen zu starke Deformation geschützt ist. Es versteht sich, dass der Nutquerschnitt nicht exakt kreisförmig sein muss, sondern auch zum Beispiel vielfach polygonal oder leicht elliptisch sein kann. Wichtig ist dabei lediglich, dass nach dem Zusammendrücken des Formstücks ein sicherer umlaufender Kontakt mit dem sich anpassenden Endabschnitt zustande kommt. Die Quetschhülse kann so ausgebildet sein, dass sie sich nach dem Quetschen eng an das zum Beispiel stranggepresste oder gegossene Formstück anlegt. Auf diese Weise können die einzeln zugeführten Koaxialleiter im Einlaufbereich des Steckverbinders nicht nur sicher zugentlastet, sondern auch hochfrequenzdicht mit Masse verbunden werden.

Durch vorteilhafte Weiterbildungen der Erfindung nach den Ansprüchen 2 und 3 ist das Formstück so deformierbar, dass es sich bei einer Rundcrimpung der Quetschhülse sicher an den Endabschnitt anlegt, so dass die Quetschung mit einer Hand-Crimpzange erfolgen kann.

Durch die Weiterbildung nach Anspruch 4 kommt es zu einer unmittelbaren hochfrequenzdichten Verbindung zwischen dem Schirmmantel, dem Formstück und dem Schirmgehäuse.

Im folgenden wird die Erfindung anhand eines in der Zeichnung dargestellten Ausführungsbeispiels näher erläutert.

Die dargestellte Figur zeigt in einer perspektivischen Explosionsdarstellung einen Steckverbinder 1 mit angeschlossenen Koaxialleitern 6. Der Steckverbinder 1 weist ein umhüllendes Schirmgehäuse 2 auf, das im Einlaufbereich der Koaxialleiter 6 zu einer zylindrischen Quetschhülse 3 ausgeformt ist. In diese ist ein weitgehend zylindrisches Formstück 4 eingesetzt, das mit teilzylindrischen Längsnuten 5 versehen ist. Diese sind so angeordnet, dass zwischen ihnen im Zentralbereich ein schmaler Zwischensteg 8 stehen bleibt und dass sie sich mit dem Außenmantel des Formstücks 4 zu einem schmalen Längsschlitz 9 verschneiden. Zwischen der Längsnut 5 und dem Außenmantel des Formstücks 4 sind spitz zulaufende flügelartige Stege 10 ausgebildet.

Bei den Koaxialleitern 6 ist in einem Endabschnitt ein Schirmmantel 7 freigelegt. Die Durchmesser der Längsnuten 5 sind vor der Montage etwas größer als die Außendurchmesser der Schirmmäntel 7. Diese werden in der Pfeilrichtung in Längsnuten 5 eingeschoben und zusammen mit dem Formstück 4 in die Quetschhülse 3 eingesetzt. Danach wird die Quetschhülse 3 gemäß den sternförmig angeordneten Pfeilen im linken Bildbereich so fest zusammengedrückt, das sich das Formstück 4 deformiert. Dabei biegen sich die Stege 10 nach innen, so dass sich die Längsnuten 5 verengen. Ferner ist der Zwischensteg 8 so dünn gehalten, dass er bei hoher Quetschkraft gestaucht werden kann und sich die Längsnuten 5 weiter verengen. Der Schirmmantel 7 wird somit umlaufend fest umgriffen und mit der Masse des Schirmgehäuses kontaktiert. Bei erweiterter Quetschhülse ist es auch möglich, das vergrößerte Formstück mit mehr als zwei Längsnuten für eine größere Anzahl von Koaxialleitern zu versehen.

## Patentansprüche

1. Steckverbinder (1) zum Anschließen von Koaxialleitern (6), wobei die freigelegten Schirmmäntel (7) von Endabschnitten der Koaxialleiter (6) mit umgreifenden an Masse liegenden Crimpkontakten des Steckverbinders (1) verbindbar sind und wobei der Steckverbinder (1) mit einem Schirmgehäuse (2) versehen ist,
**dadurch gekennzeichnet, daß** der Steckverbinder (1) im Bereich der Kabelzuführung eine metallische Quetschhülse (3) aufweist, die mit dem Schirmgehäuse (2) fest verbunden ist,
daß der Stechverbinder ein metallisches Formstück (4) aufweist, das in die Quetschhülse (3) einsetzbar ist, das zusammen mit dieser die Crimpkontakte bildet,
daß das Formstück (4) im Querschnitt teilkreisförmige Längsnuten (5) zur Aufnahme jeweils eines der freigelegten Endabschnitte der Koaxialleiter (6) aufweist und
daß die Quetschhülse (3) auf ein Maß zusammendrückbar ist, unter dem sich die Längsnuten (5) des Formstücks (4) verengen.

2. Steckverbinder nach Anspruch 1,
**dadurch gekennzeichnet, daß** das Formstück (4) zwischen seinem teilzylindrischen Außenmantel und den Längsnuten (5) flügelartige Stege (10) aufweist, die durch die Quetschhülse (3) nach innen biegbar sind.

3. Steckverbinder nach Anspruch 1 oder 2,
**dadurch gekennzeichnet, daß** die Längsnuten (5) über den Umfang des Formstücks (4) gleichmäßig verteilt sind und ein verbleibender Zwischensteg (8) zwischen den Längsnuten (5) durch die Quetschhülse (3) deformierbar, insbesondere stauchbar ist.

4. Steckverbinder nach Anspruch 1, 2 oder 3,
**dadurch gekennzeichnet, daß** die Quetschhülse (3) einstückiger Bestandteil des den Steckverbinder (1) umhüllenden Schirmgehäuses (2) ist.

## Claims

1. Plug-in connector (1) for connecting coaxial conductors (6), where the exposed shield jackets (7) of end sections of the coaxial conductors (6) can be connected to enclosing, earthed crimp contacts of the plug-in connector (1) and where the plug-in connector (1) has a shield housing (2),
**characterized in that** in the region of the conductor lead-in the plug-in connector has a metallic ferrule (3) which is firmly connected to the shield housing (2),
the plug-in connector has a metallic molded part (4) which can be used in the ferrule (3), which together with this forms the crimp contact,
in cross-section the molded part (4) has partially circular longitudinal grooves (5) for location of each of the exposed end sections of the coaxial conductors (6) and
the ferrule (3) can be compressed to a size below which the longitudinal grooves (5) of the molded part (4) contract.

2. Plug-in connector according to Claim 1,
**characterized in that** the molded part (4) has wing-like ridges (10) between its partially cylindrical external jacket and the longitudinal grooves (5), it being possible for said wing-like ridges (10) to be bent inwards by the ferrule (3).

3. Plug-in connector according to Claim 1 or 2,
**characterized in that** the longitudinal grooves (5) are evenly distributed across the molded part (4) and a residual intermediate ridge (8) between the longitudinal grooves (5) can be deformed, in particular can be compressed, by the ferrule (3).

4. Plug-in connector according to Claim 1, 2 or 3,
**characterized in that** the ferrule (3) is a single component of the shield housing (2) enclosing the plug-in connector (1).

## Revendications

1. Connecteur enfichable (1) pour raccorder des conducteurs coaxiaux (6), les enveloppes-écrans découvertes (7) des sections terminales des conducteurs coaxiaux (6) pouvant être reliées à des contacts à sertir, enveloppants et situés sur la masse, du connecteur enfichable (1) et dans lequel le connecteur enfichable (1) est doté d'un boîtier-écran (2),
**caractérisé en ce que** le connecteur enfichable (1) présente dans la zone d'amenage du câble une douille de sertissage métallique (3) qui est reliée solidement au boîtier-écran (2),
et **en ce que** le connecteur enfichable présente un raccord métallique (4) pouvant être inséré dans la douille de sertissage (3), qui forme conjointement avec celle-ci les contacts à sertir,
**en ce que** le raccord (4) présente en section transversale des rainures longitudinales (5) en forme de cercle partiel destinées à loger à chaque fois une des sections terminales découvertes des conducteurs coaxiaux (6) et
**en ce que** la douille de sertissage (3) peut être comprimée à une dimension selon laquelle les rainures longitudinales (5) du raccord (4) se rétrécissent.

2. Connecteur enfichable selon la revendication 1, **caractérisé en ce que** le raccord (4) présente entre son enveloppe extérieure partiellement cylindrique et les rainures longitudinales (5) des entretoises de type ailettes (10) qui peuvent être cintrées vers l'intérieur par la douille de sertissage (3).

3. Connecteur enfichable selon la revendication 1 ou 2, **caractérisé en ce que** les rainures longitudinales (5) sont réparties uniformément sur la circonférence du raccord (4) et une entretoise intermédiaire restante (8) entre les rainures longitudinales (5) peut être déformée, en particulier comprimée, par la douille de sertissage (3).

4. Connecteur enfichable selon la revendication 1, 2 ou 3, **caractérisé en ce que** la douille de sertissage (3) est une partie constitutive d'une seule pièce du boîtier-écran (2) entourant le connecteur enfichable (1).
